# EUROPÄISCHE PATENTSCHRIFT

(11) **EP 2 544 857 B1**
(45) Veröffentlichungstag und Bekanntmachung des Hinweises auf die Patenterteilung: **05.03.2014**
(21) Anmeldenummer: 11707835.2
(22) Anmeldetag: 07.03.2011
(51) Int. Cl.: B24B 5/22, B24B 5/38

(54) **SPITZENLOSE RUNDSCHLEIFMASCHINE ZUM SCHLEIFEN VON STANGENFÖRMIGEN WERKSTÜCKEN UND VERFAHREN ZUM SPITZENLOSEN RUNDSCHLEIFEN VON STANGENFÖRMIGEN WERKSTÜCKEN**
CENTRELESS CYLINDRICAL GRINDING MACHINE FOR GRINDING WORKPIECES IN ROD FORM AND METHOD FOR THE CENTRELESS CYLINDRICAL GRINDING OF WORKPIECES IN ROD FORM
RECTIFIEUSE CYLINDRIQUE SANS CENTRE DESTINÉE À RECTIFIER DES PIÈCES EN FORME DE TIGE ET PROCÉDÉ DE RECTIFICATION CYLINDRIQUE SANS CENTRE DE PIÈCES EN FORME DE TIGE

(30) Priorität: 09.03.2010 DE 102010010758
(43) Veröffentlichungstag der Anmeldung: 16.01.2013
(73) Patentinhaber: Erwin Junker Grinding Technology a.s., 27601 MélnÍk (CZ)
(72) Erfinder: JUNKER, Erwin, 77815 Bühl (DE)
(74) Vertreter: Leske, Thomas
(86) Internationale Anmeldenummer: PCT/EP2011/053396
(87) Internationale Veröffentlichungsnummer: WO 2011/110529

(56) Entgegenhaltungen:
- DE-C- 478 720
- DE-C- 801 500
- DE-C1- 10 100 871

## Beschreibung

Die Erfindung betrifft eine spitzenlose Rundschleifmaschine zum Schleifen von stangenförmigen Werkstücken mit zylindrischer Außenkontur im Durchlauf-Schleifverfahren mit den Merkmalen a bis d des Anspruchs 1 dieser Anmeldung. Die Erfindung betrifft auch ein Verfahren zum spitzenlosen Rundschleifen von stangenförmigen Werkstücken mit den Merkmalen a und b des Anspruchs 17 dieser Anmeldung. Eine Rundschleifmaschine und ein Verfahren dieser Art sind aus der DE 101 00 871 C1 bekannt. Bei der Rundschleifmaschine nach dem Stand der Technik sind zwei einzelne Rundschleifmaschinen als getrennte Baugruppen auf einem gemeinsamen Fundament zu einer Einheit zusammengefasst. Das stangen- oder rohrförmige Werkstück läuft zum Schleifen nacheinander kontinuierlich durch die beiden getrennten Schleifeinheiten hindurch. Dabei steht in jeder Schleifeinheit eine verhältnismäßig breite zylindrische Schleifscheibe einem Paket von Regelscheiben gegenüber, die verhältnismäßig dünn sind und im Abstand voneinander auf einer gemeinsamen Spindel angeordnet sind. Die Schleif- und Regeischeiben befinden sich zusammen mit dem üblichen Stützlineal in einem gemeinsamen Axialbereich; auch sind die beiden Baugruppen in jeder Hinsicht voneinander unabhängig. Beispielsweise kann die Schleifgeometrie, d. h. die räumliche Zuordnung von Schleifscheibe, Regelscheibe und Stützlineal im Verhältnis zum Werkstück, in jeder der beiden Einheiten unterschiedlich sein.

Bei der bekannten Rundschleifmaschine sind somit zwei im axialen Abstand voneinander befindliche Schleifspalte gebildet, durch die das stangen- oder rohrförmige Werkstück hindurchläuft. Die beiden Einheiten der bekannten Rundschleifmaschine können unterschiedlichen Aufgaben dienen; beispielsweise kann in der ersten Einheit das Schruppschleifen erfolgen, während in der zweiten Einheit das Schlichten vorgenommen wird. Es kann aber auch schon in der ersten Einheit mit dem Schlichten begonnen werden, sodass insgesamt für den Prozess des Schlichtens mehr Bearbeitungszeit zur Verfügung steht. Dadurch kann beim Schruppen mit geringerer Abtragrate der Werkzeugverschleiß deutlich verringert werden. Das Werkstück ist in beiden Einheiten der bekannten Schleifmaschine in der Weise in dem Schleifspalt angeordnet, dass es sich "unter der Mitte" befindet. In einer exakten Definition ist damit das Folgende gemeint: das Werkstück ist in radialer Richtung in dem sich erweiternden Schleifspalt nach Maßgabe einer Bezugsebene festgelegt, die durch die Dreh- und Antriebsachsen von Regelscheibe und Schleifscheibe gelegt ist; dabei befindet sich die Werkstück-Längsachse abgerückt von der genannten Bezugsebene innerhalb eines Teilbereichs des Schleifspalts zwischen dieser Bezugsebene und der Stützfläche des Auflagelineals. Diese Anordnung hat den Vorzug, dass das Werkstück in dem Schleifspalt zwischen Regel- und Schleifscheibe einerseits und der Stützfläche des Auflagelineals andererseits in gewisser Weise eingespannt ist. Es kann daher auch dann nicht aus dem Schleifspalt ausgeworfen werden, wenn mit größeren Schleifkräften gearbeitet wird. Somit kann beim Rundschleifen "unter der Mitte" mit einem hohen Zeitspanvolumen gearbeitet werden, und der axiale Vorschub des Werkstücks in der Schleifstrecke und im Schleifspalt kann hoch sein.

Die Anordnung "unter der Mitte" wird daher in vielen Anwendungsfällen beim spitzenlosen Rundschleifen bevorzugt. Die Grenzen der Anordnung ergeben sich jedoch dann, wenn stangen- oder rohrförmige Werkstücke geschliffen werden sollen, die einen kleinen Durchmesser haben. Das Werkstück muss dann in einem Bereich des Schleifspaltes an der Schleif- und Regelscheibe anliegen, in dem die Außenkonturen der Scheiben schon in einen annähernd parallelen Verlauf übergehen. Das Werkstück liegt somit in dem Schleifspalt sehr weit oben, sodass es im schlimmsten Fall nach oben aus dem Schleifspalt herauswandern kann. Zumindest wird es immer schwieriger, mit dem üblichen Stützlineal eine sichere und ruhige Lage des Werkstücks beim Schleifen zu gewährleisten. Wenn der Schleifspalt immer enger wird, nähert man sich schließlich dem Bereich, in dem die Schleifscheiben aneinander stoßen würden; ein spitzenloses Rundschleifen von Werkstücken mit kleinem Durchmesser ist in der herkömmlichen Weise dann nicht mehr möglich.

Aus der deutschen Patentschrift 801 500 ist eine von Hand zu betätigende Spezialeinrichtung bekannt, mit der an einem Werkstück zwei seitliche Schleifstellen gleichzeitig durch spitzenloses Rundschleifen bearbeitet werden sollen. Hierzu sind zwei Schleifscheiben fliegend auf einer gemeinsamen Welle angeordnet und zur Drehung angetrieben; ihr axialer Abstand voneinander ist veränderlich. Zum Schleifen der seitlichen Schleifstellen wird die eine beweglich angeordnete Schleifscheibe axial von außen in Richtung auf die zweite feststehende Schleifscheibe herangefahren. Die beiden Schleifscheiben bleiben beim Schleifen der seitlichen Schleifstellen in einem axialen Abstand voneinander stehen. Gegenüber auf der anderen Seite des Werkstücks ist eine Regelscheibe zum Antrieb des Werkstücks angeordnet. Die Regelscheibe und die Schleifscheiben sind gegeneinander versetzt, weil die Regelscheibe sich in ihrer axialen Stellung dort befindet, wo auf der gegenüberliegenden Seite des Werkstücks die Lücke zwischen den beiden Schleifscheiben besteht. Mit der bekannten Vorrichtung soll jeweils nur ein einziges Werkstück geschliffen werden, das hierzu in die Vorrichtung eingeführt und wieder daraus entnommen werden muss. Das Werkstück hat etwa die Form einer Spindel, wie sie bei den Naben von Zweirädern vorliegt.

Bei einer aus der DE 478 720 A bekannten spitzenlosen Rundschleifmaschine sollen lange, dünne Rundstäbe im Durchlauf-Schleifverfahren durch drei getrennte Gruppen von Scheiben geschliffen und transportiert werden. Jede der drei Gruppen umfasst eine gemeinsame, zur Drehung angetriebene Spindel, auf der sich die Scheiben dieser Gruppe im gegenseitigen axialen Abstand befinden. Die drei Gruppen erstrecken sich längs des zu schleifenden Rundstabes und schließen diesen zwischen sich ein. Dabei besteht die erste Gruppe aus Schleifscheiben; die zugehörige Spindel verläuft parallel zu der Achse des Rundstabes. Die Spindel der zweiten Gruppe ist gegenüber der Achse des Rundstabes leicht geneigt; die auf dieser Spindel angeordneten Scheiben sind Führungsscheiben mit einem kegeligen Rand, der mit Filz belegt ist. Die Führungsscheiben bewirken den Transport des Rundstabes in axialer Richtung. Die Schleifscheiben und Führungsscheiben stehen einander in der üblichen Weise mit radialem Abstand gegenüber, und zwar in der Weise, dass jeder Schleifscheibe genau eine Führungsscheibe gegenüber steht.

Die dritte Gruppe der Scheiben bei der Rundschleifmaschine gemäß der DE 478 720 A ist unterhalb des durchlaufenden Rundstabes auf einer gemeinsamen Spindel in der Weise angeordnet, dass diese Scheiben von unten in die axialen Zwischenräume zwischen den Schleifscheiben und den Führungsscheiben eingreifen und den Rundstab stützen. Die bekannte Maschine hat kein Stützlineal. Vielmehr wirken die Scheiben der dritten Gruppe ähnlich wie ein Stützlineal; zusätzlich bewirken sie den Drehantrieb des Rundstabes. Die bekannte Maschine gemäß der DE 478 720 A sollte die Ausnutzung verschiedenkörniger Schleifscheiben ermöglichen und zugleich für eine lebhafte Eigendrehung der Werkstücke bei starkem Axialvorschub sorgen.

Der Erfindung liegt demgegenüber die Aufgabe zugrunde, die Rundschleifmaschine und das Rundschleifverfahren der eingangs genannten Art so zu verbessern, das auch stangen- oder rohrförmige Werkstücke von kleinem Außendurchmesser in dem durch die Schleifscheiben, die Regelscheiben und dem Stützlineal gebildeten Schleifspalt zuverlässig stabil und ruhig gehalten werden, sodass auch beim Schleifen mit hohem Zerspanvolumen ein gutes Schleifergebnis erreicht wird.

Die Lösung dieser Aufgabe gelingt bei der Rundschleifmaschine durch die Gesamtheit der Merkmale des Anspruchs 1 und bei dem Rundschleifverfahren mit der Gesamtheit der Merkmale des Anspruchs 17.

Bei der spitzenlosen Rundschleifmaschine gemäß der Erfindung wird somit vorgesehen, dass die Regel- und Schleifscheiben in axialer Richtung gegeneinander versetzt angeordnet sind, wobei die Regelscheiben in die axialen Zwischenräume zwischen den Schleifscheiben hineinragen und umgekehrt auch die Schleifscheiben in die axialen Zwischenräume zwischen den Regelscheiben. Regel- und Schleifscheiben können damit nicht mehr aneinander stoßen, und der Schleifspalt beginnt nicht schon in der vorher genannten Bezugsebene, sondern entfernt von dieser in einem Bereich, in dem der Abstand zwischen den Außenkonturen von Schleif- und Regelscheibe sich zunehmend vergrößert. Das Werkstück liegt somit an zwei in seiner Längsrichtung verlaufenden tangentialen Berührungslinien an der Schleif- und Regelscheibe an, wobei diese Berührungslinien einen größeren Abstand voneinander haben. Der Fachmann spricht hier von einem "hohen Untermittenmaß". Die Lage des Werkstücks im Schleifspalt bleibt infolgedessen auch dann zuverlässig ruhig und stabil, wenn mit hohem Zerspanvolumen gearbeitet wird.

Mit der erfindungsgemäßen Rundschleifmaschine ist es möglich, die Schleifscheibe an der Berührungsstelle mit dem Werkstück gleichsinnig mit dessen Oberfläche oder entgegengesetzt dazu laufen zu lassen. Unabhängig davon kann auch die Drehrichtung der Schleifscheibe so gewählt werden, dass sich der Schleifscheiben-Umfang an der Stelle seiner Berührung mit dem Werkstück auf die Bezugsebene zu, also in den Schleifspalt hineinbewegt. Das hat den Vorteil, dass das Werkstück beim Schleifen stärker an die Regelscheiben gedrückt und somit das Auflagelineal entlastet wird. Der Verschleiß des Auflagelineals wird somit verringert.

Eine vorteilhafte Weiterbildung der erfindungsgemäßen Rundschleifmaschine besteht darin, dass das grundsätzliche Muster des Mehrfachsatzes je eine Reihe von zwei oder mehr Scheiben umfasst, wovon die eine Reihe mit Regelscheiben an der einen Seite des Werkstücks und die andere Reihe mit Schleifscheiben gegenüberliegend an der anderen Seite des Werkstücks angeordnet ist. Im Vergleich zu der eingangs genannten bekannten Rundschleifmaschine, die ausdrücklich auf zwei voneinander unabhängige Schleifeinheiten festgelegt ist, ergibt sich damit ein verhältnismäßig einfacher Grundaufbau, bei der auch drei und mehr Regel- und Schleifscheiben in axialer Richtung hintereinander gemeinsam angetrieben werden können.

Dabei sind dann in jedem Abschnitt des Schleifspalts die Schleif- und Regelscheiben mit gleichbleibender Drehrichtung angetrieben; die Drehzahl der Regelscheiben einerseits und der Schleifscheiben andererseits kann dabei unabhängig eingestellt werden, ebenso auch die beiderseitige Zustellung der Scheiben an das Werkstück. Über die Maschinensteuerung ist es selbstverständlich auch möglich, die Drehzahlen und die Zustellbewegung der beiden Scheibengruppen gesteuert aufeinander abzustimmen.

Ergänzend zu diesen Überlegungen kann gemäß einer weiteren vorteilhaften Ausbildung vorgesehen werden, dass die Regelscheiben und die Schleifscheiben in der axialen Durchlaufrichtung des Werkstücks abgestuft zunehmende Durchmesser aufweisen, und auch das Auflagelineal wird in diesem Fall mit seiner Stützfläche an den in seiner Längsrichtung abnehmenden Durchmesser des Werkstücks angepasst. Bei dieser Ausbildung wird im laufenden Schleifbetrieb keine weitere Zustellbewegung der Regel- und Schleifscheiben mehr vorgenommen. Vielmehr ist die radiale Zustellung beim Schleifen über die Scheiben dadurch überflüssig geworden, dass das stangenförmige Werkstück durch Scheibengruppen mit zunehmendem Durchmesser hindurch läuft, wobei der Schleifspalt immer enger wird. Eine Änderung der Zustellung ist nur dann erforderlich, wenn die Schleifscheiben gewechselt werden müssen oder wenn ein Wechsel auf Werkstücke mit einem anderen Durchmesser als vorher erfolgt.

Bei der erfindungsgemäßen Rundschleifmaschine stehen sich die Regel- und Schleifscheiben in Querrichtung nicht mehr unmittelbar gegenüber. Die versetzte Anordnung der Scheiben bedeutet, dass für das Werkstück die Gefahr einer wenn auch geringen Durchbiegung besteht. Im schlimmsten Fall könnte sich das Schleifergebnis dadurch verschlechtern. Daher wird gemäß einer weiteren vorteilhaften Ausbildung vorsorglich vorgesehen, dass die seitlichen Überdeckungsbereiche der Regel- und Schleifscheiben durch axiale Spalte voneinander getrennt sind, deren Weite nur so groß ist, das die Regel- und Schleifscheiben sich selbst im dauernden Fertigungsbetrieb gegenseitig nicht in ihrer Funktion beeinträchtigen oder sogar berühren. Die richtige Dimensionierung der Spaltweite ergibt sich durch einfache betriebliche Versuche; ein Anhaltswert für die Praxis kann beispielsweise der Bereich zwischen 0,5 und 2 mm sein.

Eine weitere vorteilhafte Maßnahme zum Vermeiden von Biegebeanspruchungen im Werkstück besteht darin, dass die axiale Breite der Schleifscheiben geringer ist als die axiale Breite der Regelscheiben.

Für den Betrieb der erfindungsgemäßen Rundschleifmaschine ist es wesentlich, dass die Schleifscheiben eine hohe Standzeit haben. Nur dann kann mit einem hohen Zerspanvolumen geschliffen werden, ohne dass ein nachträgliches Korrigieren der Zustellung im Schleifbetrieb erforderlich ist. Daher werden für die erfindungsgemäße Rundschleifmaschine CBN-Schleifscheiben bevorzugt, deren CBN-Schleifbelag galvanisch belegt sowie keramisch oder metallgebunden sein kann.

Die hohe Belastbarkeit der Werkstücke in der erfindungsgemäß gestalteten Rundschleifmaschine bedeutet auch, dass Regelscheiben aus Stahl verwendet werden können. Vorteilhaft sollten diese an ihrem Außenumfang mit einem Gewindeprofil versehen sein, das ähnlich einer Förderschnecke einen Axialschub im Sinne der Durchlaufrichtung auf das Werkstück ausübt, in der das Werkstück durch den Schleifspalt hindurchläuft. Der Außenumfang der Regelscheibe oder das Gewindeprofil sollte dabei vorteilhaft als Reibbelag ausgebildet sein, der aus einem anderen Material als Stahl, vorzugsweise aus einer galvanisch gebundenen CBN-Schicht besteht.

Weitere vorteilhafte Ausgestaltungen beziehen sich auf die Führung des stangenförmigen Werkstücks in der Schleifstrecke und auf den Antrieb des Werkstücks in seiner Längs- und Bewegungsrichtung, also der Durchlaufrichtung in der Schleifstrecke.

So kann am Eingang E des Mehrfachsatzes in der Reihe der Regelscheiben vor diesen eine Eingangsstützscheibe mit einem elastischen Umfangsbelag angeordnet sein, die zusammen mit den Regelscheiben auf der Regelscheiben-Spindel befestigt und von dieser zur Drehung angetrieben ist. Diese Eingangs-Stützscheibe kann eine Seitenabweichung des Werkstücks ausgleichen, wenn dieses als unrunder Rohstab mit seinem vorderen Ende in die Schleifstrecke eintritt. Selbst das unrunde Werkstück wird dann sicher in den Schleifspalt eingeführt.

In ähnlicher Weise kann am Ausgang A des Mehrfachsatzes in der Reihe der Schleifscheiben hinter diesen eine Ausgangs-Stützscheibe aus Stahl frei drehbar auf der Schleifscheiben-Spindel gelagert sein. Die Aufgabe der Ausgangs-Stützscheibe besteht darin, die Kräfte auszugleichen, die auf das stangenförmige Werkstück am Ausgang A der Schleifstrecke einwirken. Auch hier geht es wieder darum, Biegekräfte und eine Auslenkung des Werkstücks an seinem Ende zu verhindern. Eine Schleifscheibe als letzte Scheibe würde eine zu hohe Seitenkraft auf das Werkstück ausüben und dieses seitlich ausbiegen. Ähnlich wäre es mit einer angetriebenen Regelscheibe als letzter Scheibe. Die Anordnung einer Ausgangs-Stützscheibe aus Stahl ist besonders dann sinnvoll, wenn galvanisch belegte CBN-Schleifscheiben verwendet werden. Bei diesen verändert sich ihr Durchmesser im Laufe ihrer Nutzung nur in seinem sehr geringen Maße; die Wirkung der Ausgangs-Stützscheibe bleibt dadurch nahezu unverändert.

Eine weitere vorteilhafte Ausgestaltung der Ausgangs-Stützscheibe ist, dass diese auf dem Stahlgrundkörper mit einem dünnen dämpfenden Belag versehen ist, der zum einen am fertig geschliffenen Werkstück beim Auslauf aus dem Schleifspalt eine dämpfende Wirkung aufweist.

Somit kann die Laufruhe des Werkstückes aus dem Schleifspalt noch verbessert werden (somit auch die Oberflächen, Mess- und Formgenauigkeit am Werkstück). Als weiterer Vorteil kann der dünne dämpfende Belag noch geringe Durchmesseränderungen der Schleifscheibe aufnehmen.

Die Wirkung der Eingangs-Stützscheibe kann weiter dadurch unterstützt werden, dass vor den Mehrfachsatz eine Einrichtung zum Vorzentrieren des durchlaufenden stangenförmigen Werkstücks angeordnet ist. Diese Einrichtung kann aus einem Auflageprisma und einer diesem zugeordneten Andrückrolle bestehen, wobei das Werkstück zwischen dem Auflageprisma und der Andrückrolle hindurch läuft. Die Einrichtung zum Vorzentrieren erleichtert damit den ersten Eintritt des Werkstücks in die Schleifstrecke.

Schließlich kann auch in vorteilhafter Weise vorgesehen werden, dass am Anfang der Werkstück-Bewegungsbahn eine Einrichtung vorgesehen ist, die dem Werkstück einen Vorschub in seiner Längs- und Bewegungsrichtung erteilt. Die Vorschubwirkung dieser zusätzlichen Einrichtung erfolgt dann zusammen mit der Wirkung des Gewindeprofils am Außenumfang der Regelscheiben. Die Wirkung beider Einrichtungen muss in zweckmäßiger Weise aufeinander abgestimmt werden.

Wie schon erwähnt, ist das erfindungsgemäße Verfahren zum spitzenlosen Rundschleifen von stangenförmigen Werkstücken in dem Anspruch 17 angegeben. Hierbei wird zusätzlich zu den schon aus dem Stand der Technik bekannten Maßnahmen a und b vorgesehen, dass die Regelscheiben und die Schleifscheiben jeweils gemeinsam angetrieben sind und sich hierbei auf einer gemeinsamen Regelscheiben- bzw. Schleifscheiben-Spindel befinden; weiter ist vorgesehen, dass die Regel- und Schleifscheiben in axialer Richtung versetzt zueinander und in radialer Richtung so eng benachbart angeordnet sind, dass die Regelscheiben in die axialen Zwischenräume zwischen den Schleifscheiben hineinragen und umgekehrt; ferner besteht ein wesentliches Merkmal des erfindungsgemäßen Verfahrens darin, dass die Regelscheiben und Schleifscheiben in der Durchlaufrichtung des Werkstücks abgestuft zunehmende Durchmesser entsprechend dem Schleiffortschritt aufweisen; auch das Auflagelineal ist mit seiner Stützfläche gleichfalls an den in seiner Längsrichtung abnehmenden Durchmesser des Werkstücks angepasst.

Mit dem erfindungsgemäßen Verfahren ist in vorteilhafter Weise erreicht, dass im Schleifbetrieb ein dauerndes radiales Zustellen der Schleif- und/oder Regelscheiben an das Werkstück nicht mehr erforderlich ist. Vielmehr bleiben die Schleif- und Regelscheiben in ihrer radialen Stellung gegenüber dem Werkstück unverändert; dafür durchläuft das Werkstück kontinuierlich die hin tereinander gebildeten Schleifspalte aus Regel- und Schleifscheiben, deren Abstand voneinander entsprechend dem Schleiffortschritt vom Eingang E zum Ausgang A der Schleifstrecke hin stufenweise immer geringer wird. Diese Verringerung kommt dadurch zustande, dass die Durchmesser der Regel- und Schleifscheiben zum Ausgang der Schleifstrecke hin stufenweise größer werden. Die radiale Zustellbewegung der Regel- und Schleifscheiben im laufenden Schleifbetrieb ist somit durch die Bewegung des stangenförmigen Werkstücks in seiner Längsrichtung ersetzt.

Eine vorteilhafte Weiterbildung des erfindungsgemäßen Verfahrens besteht darin, dass die Bewegungsrichtung des Schleifscheiben-Umfangs an der Stelle seiner Berührung mit dem Werkstück in Richtung auf die Bezugsebene hin verläuft. Bei dieser Vorgehensweise übt die Schleifscheibe eine Kraftwirkung auf das Werkstück aus, das dadurch an die Regelscheibe angedrückt wird. Die Belastung des Auflagelineals durch das Werkstück wird dadurch verringert und damit auch der Verschleiß des Auflagelineals.

Abschließend wird noch festgehalten, dass der Begriff der "stangenförmigen Werkstücke" auch Rohre mit umfassen soll. Die hier in Frage kommenden Stangen oder Rohre sollen eine Länge von beispielsweise 6 Metern haben. Sie sollen in der erfindungsgemäß ausgebildeten Rundschleifmaschine vom Rohstab bis auf einen komplett überschliffenen Stab mit geringer Durchmessertoleranz geschliffen werden. Dabei lässt sich eine hohe Zerspanleistung in einem gesicherten Prozess bei möglichst geringer Werkstückdrehzahl erreichen. In der Ansicht von oben verlaufen die Längs- und Drehachsen der Regelscheiben, der Schleifscheiben und des Werkstücks parallel zueinander; dasselbe gilt auch für die Längserstreckung des Auflagelineals. In einer Ansicht von der Seite kann die Längsachse des Auflagelineals entsprechend der Durchmesser-Abnahme des Werkstücks auch leicht geneigt zu der Längsachse des Werkstücks verlaufen.

Die Erfindung wird anschließend anhand eines in den Figuren dargestellten Ausführungsbeispiels noch näher erläutert. In den Zeichnungen ist das Folgende dargestellt:
- Fig. 1: ist eine Darstellung des Schleifens "unter der Mitte" nach dem Stand der Technik.
- Fig. 2: zeigt die Vorgehensweise gemäß der Erfindung.
- Fig. 2a: zeigt die Funktion der Vorrichtung gemäß Fig. 2 bei entgegengesetzter Drehrichtung der Schleifscheibe.
- Fig. 3: ist eine zu Fig. 2 gehörende Teilansicht von oben auf eine Vorrichtung gemäß der Erfindung.
- Fig. 4: dient zur Erläuterung der Vorgehensweise bei einer erfindungsgemäßen Vorrichtung, wobei die Darstellung schematisch ist und nicht die tatsächliche Zuordnung der Einzelteile zueinander zeigt.
- Fig. 5a und 5b: erläutern Einzelheiten einer Regelscheibe.
- Fig. 6: zeigt eine Einzelheit an der Eingangsseite der erfindungsgemäßen Vorrichtung.

Fig. 1 zeigt schematisch den Vorgang des spitzenlosen Rundschleifens bei einer Vorrichtung gemäß dem Stand der Technik. Bei einem Durchlauf-Schleifverfahren bewegt sich dabei das stangenförmige Werkstück 1 in der Richtung seiner Längsachse 2, also senkrecht zur Zeichnungsebene, durch eine Schleifstrecke hindurch, die durch Regelscheiben 3, Schleifscheiben 5 und das Auflagelineal 7 gebildet wird. Im Falle der bekannten Vorrichtung sind dabei zwei Paare von Regel- und Schleifscheiben 3, 5 in Richtung der Werkstück-Längsachse 2 hintereinander angeordnet. Beim Schleifvorgang rotieren die Regelscheiben 3 um ihre Drehachsen 4 und werden in der Zustellrichtung 9 (X1-Achse) gegen das Werkstück 1 zugestellt, das dadurch zur Drehung um seine Längsachse 2 angetrieben wird, vgl. hierzu auch die Drehrichtungspfeile 12 und 13. Die Schleifscheiben 5 sind gleichfalls zur Drehung um ihre Drehachsen 6 angetrieben und bewirken beim Zustellen in ihrer Zustellrichtung 10 (X2-Achse) das Rundschleifen. Das stangenförmige Werkstück 1 liegt dabei auf der Stützfläche 8 des Auflagelineals 7 auf.

Gemäß Fig. 1 bilden die Regelscheibe 3 und die Schleifscheibe 5 einen sich nach unten erweiternden Schleifspalt 15, der unten durch das Auflagelineal 7 so weit verschlossen ist, dass das stangenförmige Werkstück 1 durch linienförmige Berührung mit der Regelscheibe 3, der Schleifscheibe 5 und der Stützfläche 8 des Auflagelineals 7 eingeschlossen und festgehalten ist. Von der sicheren Führung und einer möglichst ruhigen Lage des Werkstücks 1 trotz seiner Drehung und trotz des Schleifvorganges hängt das Schleifergebnis in starkem Maße ab, das gilt insbesondere für die erreichbare Maßhaltigkeit, Rundheit und Oberflächengüte. Dabei ist noch zu berücksichtigen, dass sich der Durchmesser des Werkstücks 1 beim Schleifen dauernd ändert.

Die in Fig. 1 gezeigte Anordnung des Werkstücks 1 in dem Schleifspalt 15 wird in der Praxis als "Anordnung unter Mitte" bezeichnet". Damit ist gemeint, dass das Werkstück 1 sich in dem Schleifspalt 15 unterhalb einer Bezugsebene 14 befindet, die durch die Drehachsen 4, 6 von Regel- und Schleifscheibe 3, 5 verläuft, und dass auch die Stützfläche 8 des Auflagelineals 7 sich unterhalb dieser Bezugsebene 14 befindet. Die einfache Bezeichnung "unter Mitte" gilt allerdings nur dann, wenn die Drehachsen 4, 6 gemeinsam in einer wenigstens annähernd waagerechten Ebene liegen. Für eine andere Zuordnung der Drehachsen 4, 6 wird man etwas abstrakter formulieren müssen, dass die Lage des Werkstücks 1 in radialer Richtung in dem durch die Regel- und Schleifscheiben 3, 5 gebildeten Schleifspalt 15 nach Maßgabe einer durch die Dreh- und Antriebsachsen 4, 6 der Schleif- und Regelscheiben 3, 5 gelegten Bezugsebene 14 festgelegt wird, wobei die Werkstück-Längsachse 2 sich abgerückt von der genannten Bezugsebene 14 innerhalb eines sich erweiternden Teilbereichs des genannten Schleifspalts 15 zwischen der Bezugsebene 14 und der Stützfläche 8 des Auflagelineals 7 befinden muss, vgl. hierzu die Merkmale c und b in den Ansprüchen 1 und 17. Es ist damit derselbe Sachverhalt gemeint, wie er für den genannten Sonderfall vereinfacht mit "Anordnung unter Mitte" bezeichnet wird.

Bei der in Fig. 1 gezeigten Anordnung kann das stangenförmige Werkstück 1 nicht in dem Schleifspalt 15 wandern oder ihn verlassen, weil es nach oben in den sich verengenden Schleifspalt 15 hineinwandern müsste und nach unten durch das Auflagelineal 7 blockiert ist. Das Werkstück 1 ist gewissermaßen in dem Schleifspalt 15 "eingespannt". Daher kann mit großen Kräften beim Antreiben und Schleifen des Werkstücks 1 gearbeitet werden. Die günstigen Kraftverhältnisse erlauben die Verwendung von Regelscheiben 3 aus Stahl, ohne dass die Gefahr des Gleitens und Rutschens besteht.

Fig. 1 zeigt aber auch die Grenzen der bekannten Vorrichtungen auf, wenn das Werkstück 1 beim spitzenlosen Rundschleifen in dem Schleifspalt 15 zwischen der Bezugsebene 14 und der Stützfläche 8 des Auflagelineals 7 angeordnet sein soll. Besonders Werkstücke 1 von kleinerem Ausgangsdurchmesser geraten dann immer näher an die Bezugsebene 14 heran und befinden sich dann in einem Bereich des Schleifspalts 15, in dem die Umfangsflächen von Regel- und Schleifscheibe 3, 5 sich einem Verlauf senkrecht zur Bezugsebene 14 annähern. Die Führung des Werkstücks 1 im Schleifspalt 15 wird dadurch unsicher, und ein Herausrutschen des Werkstücks 1 über die Bezugsebene 14 hinweg nach oben ist nicht mehr ausgeschlossen. Schließlich ist eine weitere Verengung des Schleifspalts 15 nicht mehr möglich, weil dann die Regel- und Schleifscheiben3, 5 einander berühren würden.

Erweiterte Bearbeitungsmöglichkeiten ergeben sich aus der Bauweise, die in den Fig. 2, 2a und 3 dargestellt ist. Dabei entspricht Fig. 2a der Stirnansicht gemäß Fig. 2, und Fig. 3 ist der Ausschnitt aus einem Blick von oben auf die entscheidenden Funktionsteile einer erfindungsgemäß ausgeführten Rundschleifmaschine. Die Regelscheiben 3 sind auf einer gemeinsamen Regelscheiben-Spindel 16 angeordnet und die Schleifscheiben 5 auf einer gemeinsamen Schleifscheiben-Spindel 17. Zwischen den einzelnen Regel- und Schleifscheiben 3, 5 befinden sich axiale Zwischenräume 23, 24. Wie Fig. 3 besonders deutlich zeigt, sind die Regelscheiben-Spindel 16 und die Schleifscheiben-Spindel 17 parallel verlaufend mit engem Abstand angeordnet, so dass die einzelnen Regelscheiben 3 in die axialen Zwischenräume 24 zwischen den Schleifscheiben 5 eingreifen und umgekehrt die Schleifscheiben 5 in die axialen Zwischenräume 23, die zwischen den Regelscheiben 3 vorhanden sind.

Über die Regeischeiben-Spindel 16 werden alle Regelscheiben 3 gemeinsam in Rotation versetzt, ebenso alle Schleifscheiben 5 über die gemeinsame Schleifscheiben-Spindel 17.

Das in Fig. 3 gestrichelt eingezeichnete Werkstück 1, das unterhalb der Regel- und Schleifscheiben 3, 5 liegt, wird dadurch in Rotation versetzt und geschliffen, wobei es in der axialen Durchlaufrichtung 22 durch den Schleifspalt 15 und damit durch die Schleifstrecke hindurch läuft.

Die Vorteile der geänderten Anordnung sind sofort aus Fig. 2 zu erkennen. Das gegenseitige Ineinandergreifen der Regel- und Schleifscheiben 3, 5 führt zu seitlichen Überdeckungsbereichen 19 mit der Folge, dass der sich erweiternde Schleifspalt 15 nicht schon in der Bezugsebene 14 beginnt, sondern wesentlich tiefer. Das Werkstück 1 liegt damit an Umfangsflächen der Regel- und Schleifscheiben 3, 5 an, die wesentlich flacher verlaufen als in Fig. 1, obwohl das Werkstück 1 in Fig. 2 einen kleineren Durchmesser hat als in Fig. 1.

Zur Verdeutlichung dieses Sachverhalts ist in den Figuren 1 und 2 je ein Umschließungsdreieck 20 bzw. 21 eingezeichnet, dessen Seiten aus den Berührungstangenten des Werkstücks 1 an der Regel- und Schleifscheibe 3, 5 sowie aus der Stützfläche 8 des Auflagelineals 7 gebildet ist. Der obere Winkel der in den Schleifspalt 15 hineinragenden Spitze ist bei dem Umschließungsdreieck 21 der erfindungsgemäßen Rundschleifmaschine wesentlich größer als bei dem Umschließungsdreieck 20 nach dem Stand der Technik. Ersichtlich ist somit das Werkstück 1 mit dem kleinen Durchmesser zuverlässig stabil und ruhig gehalten; damit wird eine Betriebsweise möglich, bei der das Werkstück 1 mit derselben Drehrichtung 13 um seine Längsachse 2 rotiert wie die Schleifscheiben 5 um die Drehachsen 6, so dass sich eine gegenläufige Umfangsbewegung an den gegenseitigen Eingriffstellen ergibt, vgl. hierzu die Drehrichtungspfeile 12 und 13. Eben so gut ist auch die Betriebsweise mit entgegengesetzter Drehrichtung möglich, vgl. Fig. 2a. Die stabile "Einspannung" des Werkstücks 1 im Schleifspalt 15 schafft die Voraussetzung für das Arbeiten mit CBN-Schleifscheiben 5, die ein hohes Zerspanvolumen erreichen.

Figur 2a zeigt im Übrigen noch eine weitere wesentliche Einzelheit. Wie dort aus der Drehrichtung 12 der Schleifscheibe 5 hervorgeht, bewegt sich der Umfang der Schleifscheibe 5 an seiner Berührungsstelle mit dem Werkstück 2 in den Schleifspalt hinein, also auf die Bezugsebene 14 zu. Die Schleifscheibe 5 übt damit eine Kraftwirkung auf das Werkstück 1 aus, die zu einem zusätzlichen Druck des Werkstücks auf die Regelscheibe 3 führt. Dadurch wird die Kraft verringert, mit der das Werkstück 1 auf die Stützfläche 8 des Auflagelineals 7 drückt. Im Ergebnis führt das dazu, dass der Verschleiß des Auflagelineals verringert wird.

Die in Axialrichtung gegenseitig versetzte Anordnung der Regel- und Schleifscheiben 3, 5 bedeutet für das Werkstück 1, dass die Gefahr einer wenn auch geringen Durchbiegung besteht, die im schlimmsten Fall das Schleifergebnis verschlechtern könnte. Dem wird einmal dadurch entgegengewirkt, dass die Durchmesser der Regelscheiben- und Schleifscheiben-Spindel 16, 17 verhältnismäßig groß dimensioniert werden. Zum anderen wird die axiale Breite b3 der Regelscheiben 3 größer ausgeführt als die axiale Breite b5 der Schleifscheiben 5, damit die beim Schleifen in radialer Richtung wirkende hohe Zustellkraft der Schleifscheiben 5 mit Sicherheit von den Regelscheiben 3 aufgenommen werden kann.

In dem Bestreben, Biegekräfte von dem Werkstück 1 fernzuhalten, muss auch die Weite s18 des axialen Spaltes 18 möglichst gering gehalten werden, der in den seitlichen Überdeckungsbereichen 19 zwischen den Regelscheiben 3 und den Schleifscheiben 5 besteht. Eine allgemein gültige Vorschrift lässt sich hierfür nicht aufstellen; es ist aber durch Versuche ohne größeren Aufwand zuverlässig festzustellen, wie gering die Spaltweite s18 sein kann, ohne dass die Regel- und Schleifscheiben 3, 5 sich selbst im dauernden Fertigungsbetrieb gegenseitig in ihrer Funktion beeinträchtigen oder sogar berühren. Ein Richtwert für die Praxis kann beispielsweise der Bereich zwischen 0,5 bis 2 mm sein.

In Fig. 4 ist das Schema einer erfindungsgemäßen Rundschleifmaschine dargestellt, bei der eine Reihe aus drei Regelscheiben 3 mit einer Reihe aus drei Schleifscheiben 5 zusammenwirkt. Die Darstellung der Fig. 4 entspricht dabei nicht der tatsächlichen Anordnung der Regel- und Schleifscheiben 3, 5. Zum besseren Verständnis der Funktion wurde vielmehr eine Darstellung gewählt, die einer Schnittlinie in Fig. 2 durch die Drehachse 4 der Regelscheibe 3, die Längs- und Drehachse 2 des Werkstücks 1 und die Drehachse 6 der Schleifscheibe 5 entspricht. Dabei liegen dann die drei genannten Drehachsen 4, 2 und 6 auf einer gemeinsamen Geraden, und in Fig. 4 wird das Zusammenwirken der Scheiben 3, 5 mit dem Werkstück 1 deutlich.

Der in Fig. 4 dargestellten Schleifstrecke kann eine Einrichtung vorangestellt sein, die dem stangenförmigen Werkstück 1 einen Vorschub in seiner Längs- und Durchlaufrichtung 2 bzw. 22 erteilt. Da derartige Einrichtungen zum Stand der Technik gehören, brauchen sie hier nicht näher dargestellt zu werden. Der Außendurchmesser der auf der gemeinsamen Schleifscheiben-Spindel 17 angeordneten Schleifscheiben 5 nimmt in der Reihenfolge vom Eingang E zum Ausgang A der Schleifstrecke stufenweise zu; dasselbe gilt für die auf der gemeinsamen Regelscheiben-Spindel 16 angeordneten Regelscheiben 3. Da die Regel- und Schleifscheiben 3, 5 über ihre gemeinsamen Spindeln 16, 17 gemeinsam zugestellt werden, wird ein Schleifspalt 15 gebildet, der vom Eingang E zum Ausgang A der Schleifstrecke stufenweise enger wird. Indem das stangenförmige Werkstück 1 bei zugestellten Scheiben 3, 5 durch den Schleifspalt 15 (vgl. Fig. 2) kontinuierlich hindurchläuft, wird es rundgeschliffen, wobei sein Durchmesser von einem Wert d2E am Eingang E der Schleifstrecke auf einen Wert d2A am Ausgang A der Schleifstrecke abnimmt.

Das Stützlineal 7 muss an diese Abnahme des Werkstück-Durchmessers angepasst sein. Hierzu kann es über die ganze Länge der Schleifstrecke schräg gestellt sein oder aus einzelnen angepassten Abschnitten bestehen, die in der Durchlaufrichtung 22 schrittweise immer ein Stück weiter in den Schleifkanal 15 hineinragen. Die Abnahme des Werkstück-Durchmessers ist in Fig. 4 stark übertrieben dargestellt, damit das Funktionsprinzip klar erkennbar wird.

Die Schleifscheiben 5 sind galvanisch belegte, keramisch gebundene oder metallgebundene CBN-Schleifscheiben, die wegen ihrer hohen Zerspanleistung und ihrer Standfestigkeit bevorzugt werden. Die Regelscheiben 3 haben einen Grundkörper aus Stahl und sind an ihrem Außenumfang mit einem Reibbelag versehen, der aus einer galvanisch gebundenen CBN-Schicht bestehen kann. Der Reibbelag wird dabei zweckmäßig als Gewindeprofil 25 ausgebildet, vgl. Fig. 5. Dabei kann die Außenkontur des Gewindeprofils 25 gewölbt (Fig. 5a) oder geradlinig (Fig. 5b) sein. Die in Fig. 5a dargestellten Formen der gewölbten Kontur der Gewindeform zeigen zum einen links eine ballige Form "aus runden Formelementen zusammengesetzt". Die zweite Ausführung rechts ist aus geraden Elementen zusammengesetzt. Es sind aber auch Mischungen aus den einzelnen Darstellungsformen denkbar. Die so ausgestatteten Regelscheiben 3 üben dann ähnlich einer Förderschnecke einen Axialschub in der Durchlaufrichtung 22 auf das stangenförmige Werkstück 1 aus. Sie können somit die schon genannte VorschubEinrichtung unterstützen oder sogar ersetzen, die dem Eingang E der Schleifstrecke vorangestellt wird. Außerdem ist es möglich, über die Gewindesteigung des Gewindeprofils 25 in Verbindung mit der Drehzahl der Regelscheiben 3 die Fördergeschwindigkeit des Werkstücks 1 im Schleifspalt 15 gezielt zu beeinflussen. Schließlich kann ein Gewindeprofil 25 aus einem CBN-Reibbelag im gewissen Umfang auch Verschmutzungen am Werkstück 1 aufnehmen, weil das CBN-Korn über den Belag vorsteht.

Am Eingang E der Schleifstrecke ist eine weitere Einrichtung 29 angeordnet, die aus einem Auflageprisma 30 und einer Andrückrolle 31 besteht, zwischen denen das stangenförmige Werkstück 1 hindurchläuft, vgl. Fig. 6. Mit der Einrichtung 29 wird das stangenförmige Werkstück 1 vorzentriert und stabil in den Schleifspalt 15 eingeführt. Dadurch erfolgt ein gezieltes Anschleifen des Werkstücks 1, und die Neigung zum Rattern beim Anschleifen wird unterbunden.

Wenn das stangenförmige Werkstück 1 die Einrichtung 29 zum Vorzentrieren passiert hat, gelangt es als nächstes in den Wirkungsbereich einer Eingangs-Stützscheibe 26. Diese ist drehfest auf der Regelscheiben-Spindel 16 montiert, den Regelscheiben 3 vorangestellt und zusammen mit diesen zur Drehung angetrieben. Die Eingangs-Stützscheibe 26 ist mit einem elastischen Umfangsbelag 27 versehen und kann die Seitenabweichung eines unrunden Werkstücks 1 ausgleichen, wenn dieses als Rohstab mit seinem vorderen Ende in die Schleifstrecke eintritt. Auf diese Weise wird auch das unrunde Werkstück 1 sicher in den Schleifspalt 15 eingeführt.

Am Ausgang A der Schleifstrecke ist auf der Seite der Schleifscheiben 5 eine Ausgangs-Stützscheibe 28 vorgesehen. Sie ist frei drehbar auf der Schieifscheiben-Spindel 17 gelagert, wird also nicht zusammen mit den Schleifscheiben 5 angetrieben. Die Ausgangs-Stützscheibe 28 kann aus Stahl bestehen und erhält ihren Drehantrieb durch Berührung mit dem Werkstück 1; sie hat kein Gewindeprofil auf ihrem Umfang. Die Aufgabe der Ausgangs-Stützscheibe 28 besteht darin, die Kräfte auszugleichen, die auf das stangenförmige Werkstück 1 am Ausgang A der Schleifstrecke einwirken. Eine Schleifscheibe 5 als letzte Scheibe würde eine zu hohe Seitenkraft auf das Werkstück 1 ausüben und dieses seitlich ausbiegen. Ähnlich wäre es mit einer angetriebenen Regelscheibe 3 als letzter Scheibe. Die Anordnung einer Ausgangs-Stützscheibe 28 aus Stahl ist besonders bei Verwendung von CBN-Schleifscheiben sinnvoll; denn bei diesen verringert sich der Durchmesser im Laufe ihrer Nutzungsdauer nur in einem sehr geringen Maße; die Wirkung der Ausgangs-Stützscheibe 28 bleibt dann nahezu unverändert.

Ein nicht dargestellter Regelscheiben-Support bewirkt die radiale Zustellung der Regelscheiben-Spindel 16 mit allen ihren Regelscheiben 3 und der Eingangs-Stützscheibe 26 an das Werkstück; ebenso dient ein nicht dargestellter Schleifscheiben-Support zur radialen Zustellung der Schleifscheiben-Spindel 17 mit allen ihren Schleifscheiben 5. Im Schleifbetrieb muss die Stellung der Regel- und Schleifscheiben 3, 5 radial zum Werkstück 1 nicht oder nur unwesentlich verändert werden, weil der Durchmesser der CBN-Schleifscheiben 5 im Laufe ihrer Nutzungsdauer nahezu unverändert bleibt. Eine erneute Zustellung wird erst beim Wechsel der Schleifscheiben 5 erforderlich oder wenn ein Wechsel auf Werkstücke mit einem anderen Durchmesser erfolgt. Ein ständiges Nachstellen von Schleif- und Regelscheibe 3, 5, entsprechend dem abnehmenden Werkstück-Durchmesser ist beim Durchlauf-Schleifverfahren ohnehin nicht erforderlich, weil das stangenförmige Werkstück 1 ja statt dessen durch einen stufenweise enger werdenden Schleifspalt 15 hindurchwandert.

### Bezugsziffern

- 1: stangenförmiges Werkstück
- 2: Längsachse des Werkstücks
- 3: Regelscheibe
- 4: Drehachse der Regelscheibe
- 5: Schleifscheibe
- 6: Drehachse der Schleifscheibe
- 7: Auflagelineal
- 8: Stützfläche des Auflagelineals
- 9: Zustellrichtung der Regelscheibe
- 10: Zustellrichtung der Schleifscheibe
- 11: Drehrichtung der Regelscheibe
- 12: Drehrichtung der Schleifscheibe
- 13: Drehrichtung des Werkstücks
- 14: Bezugsebene
- 15: Schleifspalt
- 16: Regelscheiben-Spindel
- 17: Schleifscheiben-Spindel
- 18: axialer Spalt
- 19: seitlicher Überdeckungsbereich
- 20: Umschließungsdreieck (Stand der Technik)
- 21: Umschließungsdreieck (Erfindung)
- 22: Durchlaufrichtung des Werkstücks
- 23: Zwischenraum
- 24: Zwischenraum
- 25: Gewindeprofil
- 26: Eingangs-Stützscheibe
- 27: elastischer Umfangsbelag
- 28: Ausgangs-Stützscheibe
- 29: Einrichtung zum Vorzentrieren
- 30: Auflageprisma
- 31: Andrückrolle
- A: Ausgang der Schleifstrecke
- E: Eingang der Schleifstrecke
- d2E: Werkstück-Dmr. Am Eingang der Schleifstrecke
- d2A: Werkstück-Dmr. Am Ausgang der Schleifstrecke
- b3: axiale Breite der Regelscheiben
- b5: axiale Breite der Schleifscheiben
- s18: Weite des axialen Spalts

## Patentansprüche

1. Spitzenlose Rundschleifmaschine zum Schleifen von stangenförmigen Werkstücken mit zylindrischer Außenkontur im Durchlauf-Schleifverfahren, bei der die folgenden Merkmale vorgesehen sind:
a) ein Mehrfachsatz von zur Drehung angetriebenen Regel- und Schleifscheiben (3, 5), die einander entgegengesetzt zu beiden Seiten des Werkstückes (1) und mit parallel zu dessen Längsachse (2) verlaufenden Drehachsen (4, 6) angeordnet sind;
b) im Schleifbetrieb sind die Regel- und Schleifscheiben (3, 5) antriebs- und schleifwirksam gegen das Werkstück (1) zugestellt, das in seiner Längsrichtung (2) den Mehrfachsatz durchläuft;
c) ein das Werkstück (1) stützendes Auflagelineal (7) ist innerhalb des durch die Regel- und Schleifscheiben (3, 5) gebildeten, sich erweiternden Schleifspalts (15) derart angeordnet, dass sich die Längsachse (2) des Werkstücks (1) in Bezug auf eine Bezugsebene (14), die durch die Drehachsen (4, 6) der Schleif- und Regelscheiben (3, 5) verläuft, stets abgerückt von dieser Bezugsebene (14) innerhalb eines Teilbereiches des Schleifspalts (15) zwischen der Bezugsebene (14) und der Stützfläche (8) des Auflagelineals (7) befindet;
d) jede der Regel- und Schleifscheiben (3, 5) befindet sich im seitlichen Abstand zu ihrer benachbart angeordneten Scheibe, wobei die Rundschleifmaschine
**dadurch gekennzeichnet ist dass** die folgenden weiteren Merkmale vorgesehen sind:
e) die Regel- und Schleifscheiben (3, 5) sind in axialer Richtung gegeneinander versetzt angeordnet;
f) die Regelscheiben (3) ragen in die axialen Zwischenräume (24) zwischen den Schleifscheiben (5) hinein und umgekehrt.

2. Rundschleifmaschine nach Anspruch 1, **dadurch gekennzeichnet, dass** das grundsätzliche Muster des Mehrfachsatzes je eine Reihe von zwei oder mehr Scheiben (3, 5) umfasst, wovon die eine Reihe mit Regelscheiben (3) an der einen Seite des Werkstücks (1) und die andere Reihe mit Schleifscheiben (5) gegenüberliegend an der anderen Seite des Werkstücks (1) angeordnet ist.

3. Rundschleifmaschine nach Anspruch 2, **dadurch gekennzeichnet, dass** die folgenden Merkmale vorgesehen sind:
a) die Scheiben (3, 5) einer jeden Reihe sind für sich auf einer gemeinsamen Spindel (16, 17) angeordnet und zur Drehung angetrieben;
b) für jede Reihe ist eine Einrichtung vorgesehen, welche die gemeinsame radiale Zustellung aller Scheiben (3, 5) der einen Reihe unabhängig von der radialen Zustellung der anderen Reihe bewirkt;
c) die Regelscheiben (3) und Schleifscheiben (5) weisen in der axialen Durchlaufrichtung (22) des Werkstücks (1) abgestuft zunehmende Durchmesser entsprechend dem Schleiffortschritt auf;
d) das Auflagelineal (7) ist mit seiner Stützfläche (8) gleichfalls an den in seiner Längsrichtung (2) abnehmenden Durchmesser des Werkstücks (1) angepasst.

4. Rundschleifmaschine nach einem der Ansprüche 1 bis 3, **dadurch gekennzeichnet, dass** die seitlichen Überdeckungsbereiche (19) der Regel- und Schleifscheiben (3, 5) durch axiale Spalte (18) voneinander getrennt sind, deren Weite (s18) nur so groß ist, dass die Regel- und Schleifscheiben (3, 5) sich selbst im dauernden Fertigungsbetrieb gegenseitig nicht in ihrer Funktion beeinträchtigen oder sogar berühren.

5. Rundschleifmaschine nach einem der Ansprüche 1 bis 4, **dadurch gekennzeichnet, dass** die axiale Breite (b5) der Schleifscheiben (5) geringer ist als die axiale Breite (b3) der Regelscheiben (3).

6. Rundschleifmaschine nach einem der Ansprüche 1 bis 5, **dadurch gekennzeichnet, dass** die Schleifscheiben (5) galvanisch belegte CBN-Schleifscheiben sind.

7. Rundschleifmaschine nach einem der Ansprüche 1 bis 5, **dadurch gekennzeichnet, dass** die Schleifscheiben (5) keramisch gebundene CBN-Schleifscheiben sind.

8. Rundschleifmaschine nach einem der Ansprüche 1 bis 5, **dadurch gekennzeichnet, dass** die Schleifscheiben (5) metallgebundene CBN-Schleifscheiben sind.

9. Rundschleifmaschine nach einem der Ansprüche 1 bis 8, **dadurch gekennzeichnet, dass** die Regelscheiben (3) aus Stahl bestehen.

10. Rundschleifmaschine nach Anspruch 9, **dadurch gekennzeichnet, dass** die Regelscheiben (3) an ihrem Außenumfang mit einem Gewindeprofil (25) versehen sind, das ähnlich einer Förderschnecke einen Axialschub im Sinne der Durchlaufrichtung (22) auf das Werkstück (1) ausübt.

11. Rundschleifmaschine nach Anspruch 9 oder 10, **dadurch gekennzeichnet, dass** der Außenumfang der Regelscheibe (3) oder das Gewindeprofil als Reibbelag ausgebildet ist, indem er durch ein anderes Material als Stahl gebildet wird.

12. Rundschleifmaschine nach Anspruch 11, **dadurch gekennzeichnet, dass** der Außenumfang der Regelscheibe (3) oder das Gewindeprofil durch eine galvanisch gebundene CBN-Schicht gebildet wird.

13. Rundschleifmaschine nach einem der Ansprüche 3 bis 12, **dadurch gekennzeichnet, dass** am Eingang (E) des Mehrfachsatzes in der Reihe der Regelscheiben (3) vor diesen eine Eingangs-Stützscheibe (26) mit einem elastischen Umfangsbelag (27) angeordnet ist, die zusammen mit den Regelscheiben (3) auf der Regelscheiben-Spindel (16) befestigt und von dieser zur Drehung angetrieben ist.

14. Rundschleifmaschine nach einem der Ansprüche 3 bis 13, **dadurch gekennzeichnet, dass** am Ausgang (A) des Mehrfachsatzes in der Reihe der Schleifscheiben (5) hinter diesen eine Ausgangs-Stützscheibe (28) aus Stahl frei drehbar auf der Schleifscheiben-Spindel (17) gelagert ist.

15. Rundschleifmaschine nach einem der Ansprüche 1 bis 14, **dadurch gekennzeichnet, dass** vor dem Mehrfachsatz eine Einrichtung (29) zum Vorzentrieren des durchlaufenden stangenförmigen Werkstücks (1) angeordnet ist, die aus einem Auflageprisma (30) und einer diesem zugeordneten Andrückrolle (31) besteht.

16. Rundschleifmaschine nach einem der Ansprüche 1 bis 15, **dadurch gekennzeichnet, dass** diese am Anfang der Werkstück-Bewegungsbahn mit einer Einrichtung versehen ist, die dem Werkstück einen Vorschub in seiner Längs- und Bewegungsrichtung erteilt.

17. Verfahren zum spitzenlosen Rundschleifen von stangenförmigen Werkstücken mit zylindrischer Außenkontur im Durchlauf-Schleifverfahren, das mit den folgenden Verfahrensschritten erfolgt:
a) das stangenförmige Werkstück (1) erhält einen Bewegungsantrieb in seiner Längsrichtung (2) und durchläuft einen Schleifspalt (15), der durch einen Mehrfachsatz von rotierenden Regel- und Schleifscheiben (3, 5) sowie durch ein Auflagelineal (7) gebildet ist;
b) die Lage des Werkstücks (1) in radialer Richtung in dem sich erweiternden Schleifspalt (15) wird dabei nach Maßgabe einer durch die Dreh- und Antriebsachsen (4, 6) der Regel- und Schleifscheiben (3, 5) gelegten Bezugsebene (14) festgelegt, wobei die Werkstück-Längsachse (2) sich abgerückt von der genannten Bezugsebene (14) innerhalb eines Teilbereichs des Schleifspalts (15) zwischen der Bezugsebene (14) und der Stützfläche (8) des Auflagelineals (7) befinden muss, wobei das Verfahren
**dadurch gekennzeichnet ist dass** die folgenden weiteren Merkmale vorgesehen sind:
c) die gemeinsam angetriebenen Regelscheiben (3) befinden sich in axialen Abständen voneinander auf einer gemeinsamen Regelscheiben-Spindel (16), die parallel zur Längsachse (2) des Werkstücks (1) verläuft, und versetzen das Werkstück (1) in Rotation;
d) die gemeinsam angetriebenen Schleifscheiben (5) sind ebenfalls in axialen Abständen voneinander auf einer gemeinsamen Schleifscheiben-Spindel (17) angeordnet, die parallel zur Längsachse (2) des Werkstücks (1) verläuft, und schleifen das Werkstück (1);
e) die Regel- und Schleifscheiben (3, 5) werden in axialer Richtung versetzt zueinander und in radialer Richtung so eng benachbart angeordnet, dass die Regelscheiben (3) in die axialen Zwischenräume (24) zwischen den Schleifscheiben (5) hineinragen und umgekehrt;
f) die Regelscheiben (3) und Schleifscheiben(5) weisen in der Durchlaufrichtung (22) des Werkstücks (1) abgestuft zunehmende Durchmesser entsprechend dem Schleiffortschritt auf, und das Auflagelineal (7) ist mit seiner Stützfläche (8) gleichfalls an den in seiner Längsrichtung abnehmenden Durchmesser des Werkstücks (1) angepasst.

18. Verfahren zum spitzenlosen Rundschleifen nach Anspruch 17, **dadurch gekennzeichnet, dass** die Bewegungsrichtung des Schleifscheiben-Umfangs an der Stelle seiner Berührung mit dem Werkstück (1) in Richtung auf die Bezugsebene (14) hin verläuft.

## Claims

1. Centerless cylindrical grinding machine for grinding workpieces in rod form with a cylindrical outer contour using the throughfeed grinding process, in which machine the following features are provided:
a) a multiple set of regulating and grinding wheels (3, 5) which are driven rotationally and are arranged such that they are opposed to one another on both sides of the workpiece (1) and have rotational axes (4, 6) which extend parallel to the longitudinal axis (2) of said workpiece (1);
b) in grinding operation, the regulating and grinding wheels (3, 5) are set in a manner which is active for driving and grinding against the workpiece (1) which runs through the multiple set in its longitudinal direction (2);
c) a work rest blade (7) which supports the workpiece (1) is arranged within the widening grinding gap (15) which is formed by the regulating and grinding wheels (3, 5), in such a way that, in relation to a reference plane (14) which extends through the rotational axes (4, 6) of the grinding and regulating wheels (3, 5), the longitudinal axis (2) of the workpiece (1) is always situated such that it is moved away from said reference plane (14) within a part region of the grinding gap (15) between the reference plane (14) and the supporting face (8) of the work rest blade (7);
d) each of the regulating and grinding wheels (3, 5) is situated at a lateral spacing from its adjacently arranged wheel, the cylindrical grinding machine being
**characterized in that** the following further features are provided:
e) the regulating and grinding wheels (3, 5) are arranged such that they are offset in the axial direction with respect to one another;
f) the regulating wheels (3) project into the axial intermediate spaces (24) between the grinding wheels (5) and vice versa.

2. Cylindrical grinding machine according to Claim 1, **characterized in that** the basic pattern of the multiple set comprises in each case one row of two or more wheels (3, 5), of which one row with regulating wheels (3) is arranged on one side of the workpiece (1) and the other row with grinding wheels (5) is arranged so as to lie opposite on the other side of the workpiece (1).

3. Cylindrical grinding machine according to Claim 2, **characterized in that** the following features are provided:
a) the wheels (3, 5) of each row are arranged per se on a common spindle (16, 17) and are driven rotationally;
b) a device is provided for each row, which device brings about the common radial setting movement of all the wheels (3, 5) of one row independently of the radial setting movement of the other row;
c) the regulating wheels (3) and grinding wheels (5) have diameters which increase in a stepped manner in the axial throughfeed direction (22) of the workpiece (1), in accordance with the grinding progress;
d) the work rest blade (7) is likewise adapted with its supporting face (8) to the diameter of the workpiece (1), which diameter decreases in its longitudinal direction (2).

4. Cylindrical grinding machine according to one of Claims 1 to 3, **characterized in that** the lateral overlap regions (19) of the regulating and grinding wheels (3, 5) are separated from one another by axial gaps (18), the width (s18) of which is only so great that the regulating and grinding wheels (3, 5) do not mutually impair their function or even make contact, even during continuous production operation.

5. Cylindrical grinding machine according to one of Claims 1 to 4, **characterized in that** the axial width (b5) of the grinding wheels (5) is smaller than the axial width (b3) of the regulating wheels (3).

6. Cylindrical grinding machine according to one of Claims 1 to 5, **characterized in that** the grinding wheels (5) are galvanically coated CBN grinding wheels.

7. Cylindrical grinding machine according to one of Claims 1 to 5, **characterized in that** the grinding wheels (5) are ceramically bonded CBN grinding wheels.

8. Cylindrical grinding machine according to one of Claims 1 to 5, **characterized in that** the grinding wheels (5) are metal-bonded CBN grinding wheels.

9. Cylindrical grinding machine according to one of Claims 1 to 8, **characterized in that** the regulating wheels (3) comprise steel.

10. Cylindrical grinding machine according to Claim 9, **characterized in that**, on their outer circumference, the regulating wheels (3) are provided with a thread profile (25) which, in a similar manner to a conveying worm, exerts an axial thrust on the workpiece (1) in the direction of the throughfeed direction (22).

11. Cylindrical grinding machine according to Claim 9 or 10, **characterized in that** the outer circumference of the regulating wheel (3) or the thread profile is configured as a friction lining by being formed by a different material than steel.

12. Cylindrical grinding machine according to Claim 11, **characterized in that** the outer circumference of the regulating wheel (3) or the thread profile is formed by a galvanically bound CBN layer.

13. Cylindrical grinding machine according to one of Claims 3 to 12, **characterized in that** an inlet support wheel (26) with an elastic circumferential covering (27) is arranged at the inlet (E) of the multiple set in the row of the regulating wheels (3), in front of the latter, which inlet support wheel (26), together with the regulating wheels (3), is fastened on the regulating wheel spindle (16) and is driven rotationally by the latter.

14. Cylindrical grinding machine according to one of Claims 3 to 13, **characterized in that** an outlet support wheel (28) made from steel is mounted freely rotatably on the grinding wheel spindle (17) at the outlet (A) of the multiple set in the row of the grinding wheels (5), behind the latter.

15. Cylindrical grinding machine according to one of Claims 1 to 14, **characterized in that** a device (29) for precentering the rod-shaped workpiece (1) which is running through is arranged in front of the multiple set, which device (29) comprises a supporting prism (30) and a pressure roller (31) which is assigned to the latter.

16. Cylindrical grinding machine according to one of Claims 1 to 15, **characterized in that** said cylindrical grinding machine is provided with a device at the start of the workpiece movement path, which device imparts a forward thrust to the workpiece in its longitudinal and movement direction.

17. Method for the centerless cylindrical grinding of workpieces in rod form with a cylindrical outer contour using the throughfeed grinding process, which method takes place by way of the following method steps:
a) the rod-shaped workpiece (1) is given a movement drive in its longitudinal direction (2) and runs through a grinding gap (15) which is formed by a multiple set of rotating regulating and grinding wheels (3, 5) and by a work rest blade (7);
b) here, the position of the workpiece (1) in the radial direction in the widening grinding gap (15) is fixed according to a reference plane (14) which is placed through the rotational and drive axes (4, 6) of the regulating and grinding wheels (3, 5), the workpiece longitudinal axis (2) having to be situated such that it is moved away from said reference plane (14) within a part region of the grinding gap (15) between the reference plane (14) and the supporting face (8) of the work rest blade (7); the method being **characterized in that** the following further features are provided:
c) the jointly driven regulating wheels (3) are situated at axial spacings from one another on a common grinding wheel spindle (16) which extends parallel to the longitudinal axis (2) of the workpiece (1), and set the workpiece (1) in rotation;
d) the jointly driven grinding wheels (5) are likewise arranged at axial spacings from one another on a common grinding wheel spindle (17) which extends parallel to the longitudinal axis (2) of the workpiece (1), and grind the workpiece (1);
e) the regulating and grinding wheels (3, 5) are arranged such that they are offset in the axial direction with respect to one another and are adjacent in the radial direction so closely that the regulating wheels (3) project into the axial intermediate spaces (24) between the grinding wheels (5) and vice versa;
f) the regulating wheels (3) and grinding wheels (5) have diameters which increase in a stepped manner in the throughfeed direction (22) of the workpiece (1), in accordance with the grinding progress, and the work rest blade (7) is likewise adapted with its supporting face (8) to the diameter of the workpiece (1), which diameter decreases in its longitudinal direction.

18. Method for the centerless cylindrical grinding according to Claim 17, **characterized in that** the movement direction of the grinding wheel circumference, at the point of its contact with the workpiece (1), extends in the direction of the reference plane (14).

## Revendications

1. Rectifieuse cylindrique sans centre destinée à rectifier des pièces en forme de tige avec un contour extérieur cylindrique dans un procédé de rectification continu, dans laquelle les caractéristiques suivantes sont prévues:
a) un ensemble multiple de meules de réglage et de rectification (3, 5) entraînées en rotation, qui sont opposées l'une à l'autre sur les deux cotés de la pièce (1) et qui sont disposées avec des axes de rotation (4, 6) s'étendant parallèlement à l'axe longitudinal (2) de celle-ci;
b) en cours de rectification, les meules de réglage et de rectification (3, 5) sont approchées contre la pièce (1) en opérant l'entraînement et la rectification, la pièce parcourant dans sa direction longitudinale (2) l'ensemble multiple;
c) une règle de support (7) soutenant la pièce (1) est disposée à l'intérieur de la fente de rectification (15) formée par les meules de réglage et de rectification (3, 5) et qui s'élargit, de telle manière que l'axe longitudinal (2) de la pièce (1) se trouve toujours, par rapport à un plan de référence (14) qui passe par les axes de rotation (4, 6) des meules de réglage et de rectification (3, 5), en retrait de ce plan de référence (14) à l'intérieur d'une région partielle de la fente de rectification (15) entre le plan de référence (14) et la face d'appui (8) de la règle de support (7);
d) chacune des meules de réglage et de rectification (3, 5) se trouve à distance latérale de la meule disposée près d'ile,
dans laquelle la rectifieuse cylindrique est **caractérisée en ce que** les caractéristiques supplémentaires suivantes sont prévues:
e) les meules de réglage et de rectification (3, 5) sont disposées en position décalée l'une par rapport à l'autre en direction axiale;
f) les meules de réglage (3) pénètrent dans les intervalles axiaux (24) entre les meules de rectification (5) et inversement.

2. Rectifieuse cylindrique selon la revendication 1, **caractérisée en ce que** la disposition fondamentale de l'ensemble multiple comprend respectivement une rangée de deux ou plusieurs meules (3, 5), dans laquelle une rangée avec des meules de réglage (3) est disposée sur un premier côté de la pièce (1) et l'autre rangée avec des meules de rectification (5) est disposée en face sur l'autre côté de la pièce (1).

3. Rectifieuse cylindrique selon la revendication 2, **caractérisée en ce que** les caractéristiques suivantes sont prévues:
a) les meules (3, 5) de chaque rangée sont disposées sur une broche commune (16, 17) et entraînées en rotation ensemble;
b) pour chaque rangée, il est prévu un dispositif qui assure l'approche radiale commune de toutes les meules (3, 5) d'une rangée indépendamment de l'approche radiale de l'autre rangée;
c) les meules de réglage (3) et les meules de rectification (5) présentent, dans la direction de parcours axiale (22) de la pièce (1), des diamètres croissant par paliers en correspondance avec la progression de la rectification;
d) la règle de support (7) est pareillement adaptée avec sa face d'appui (8) au diamètre de la pièce (1) qui décroît dans sa direction longitudinale (2).

4. Rectifieuse cylindrique selon l'une quelconque des revendications 1 à 3, **caractérisée en ce que** les zones de recouvrement latérales (19) des meules de réglage et de rectification (3, 5) sont séparées l'une de l'autre par des fentes axiales (18), dont la largeur (s18) est juste assez grande pour que les meules de réglage et de rectification (3, 5) ne gênent pas mutuellement leir fonctionnement, ou même ne se touchent pas au cours d'une opération de fabrication continue.

5. Rectifieuse cylindrique selon l'une quelconque des revendications 1 à 4, **caractérisée en ce que** la largeur axiale (b5) des meules de rectification (5) est plus petite que la largeur axiale (b3) des meules de réglage (3).

6. Rectifieuse cylindrique selon l'une quelconque des revendications 1 à 5, **caractérisée en ce que** les meules de rectification (5) sont des meules de rectification CBN garnies par galvanisation.

7. Rectifieuse cylindrique selon l'une quelconque des revendications 1 à 5, **caractérisée en ce que** les meules de rectification (5) sont des meules de rectification CBN à liaison céramique.

8. Rectifieuse cylindrique selon l'une quelconque des revendications 1 à 5, **caractérisée en ce que** les meules de rectification (5) sont des meules de rectification CBN à liaison métallique.

9. Rectifieuse cylindrique selon l'une quelconque des revendications 1 à 8, **caractérisée en ce que** les meules de réglage (3) sont constituées d'acier.

10. Rectifieuse cylindrique selon la revendication 9, **caractérisée en ce que** les meules de réglage (3) sont dotées à leur périphérie extérieure d'un profil de filet (25), qui exerce sur la pièce (1), à la manière d'une vis transporteuse sans fin, une poussée axiale dans le sens de la direction de parcours (22).

11. Rectifieuse cylindrique selon la revendication 9 ou 10, **caractérisée en ce que** la périphérie extérieure de la meule de réglage (3) ou le profil de filet est réalisé(e) sous la forme d'une garniture de friction, par le fait qu'il/elle est formé(e) d'un autre matériau que l'acier.

12. Rectifieuse cylindrique selon la revendication 11, **caractérisée en ce que** la périphérie extérieure de la meule de réglage (3) ou le profil de filet est formé(e) par une couche CBN liée par galvanisation.

13. Rectifieuse cylindrique selon l'une quelconque des revendications 3 à 12, **caractérisée en ce qu'**une meule de soutien d'entrée (26) avec une garniture périphérique élastique (27) est disposée à l'entrée (E) de l'ensemble multiple dans la rangée des meules de réglage (3) avant celles-ci, laquelle est fixée avec les meules de réglage (3) sur la broche (16) des meules de réglage et est entraînée en rotation par celle-ci.

14. Rectifieuse cylindrique selon l'une quelconque des revendications 3 à 13, **caractérisée en ce qu'**une meule de soutien de sortie (28) en acier est montée à la sortie (A) de l'ensemble multiple dans la rangée des meules de rectification (5) après celles-ci de façon librement rotative sur la broche (17) des meules de rectification.

15. Rectifieuse cylindrique selon l'une quelconque des revendications 1 à 14, **caractérisée en ce qu'**un dispositif (29) pour précentrer la pièce en forme de tige (1) qui défile est disposé avant l'ensemble multiple, et il se compose d'un prisme d'appui (30) et d'un rouleau de pression (31) associé à celui-ci.

16. Rectifieuse cylindrique selon l'une quelconque des revendications 1 à 15, **caractérisée en ce qu'**elle est munie, au commencement de la trajectoire de la pièce, d'un dispositif qui imprime à la pièce une avance dans sa direction longitudinale et de mouvement.

17. Procédé de rectification sans centre de pièces en forme de tige avec un contour extérieur cylindrique dans un procédé de rectification en continu, qui comporte les opérations suivantes:
a) la pièce en forme de tige (1) reçoit un entraînement de déplacement dans sa direction longitudinale (2) et parcourt une fente de rectification (15), qui est formée par un ensemble multiple de meules de réglage et de rectification rotatives (3, 5) ainsi que par une règle de support (7);
b) la position de la pièce (1) en direction radiale dans la fente de rectification (15) qui s'élargit est en l'occurrence fixée en fonction d'un plan de référence (14) passant par les axes de rotation et d'entraînement (4, 6) des meules de réglage et de rectification (3, 5), l'axe longitudinal (2) de la pièce devant se trouver en retrait par rapport audit plan de référence (14) à l'intérieur d'une zone partielle de la fente de rectification (15) entre le plan de référence (14) et la face d'appui (8) de la règle de support (7),
dans lequel le procédé est **caractérisé en ce que** les caractéristiques supplémentaires suivantes sont prévues:
c) les meules de réglage (3) entraînées en commun se trouvent à des distances axiales l'une de l'autre sur une broche commune (16) des meules de réglage, qui s'étend parallèlement à l'axe longitudinal (2) de la pièce (1) et elles mettent la pièce (1) en rotation;
d) les meules de rectification (5) entraînées en commun sont également disposées à des distances axiales l'une de l'autre sur une broche commune (17) des meules de rectification, qui s'étend parallèlement à l'axe longitudinal (2) de la pièce (1), et elles rectifient la pièce (1);
e) les meules de réglage et de rectification (3, 5) sont décalées l'une par rapport à l'autre en direction axiale et sont disposées tellement près l'une de l'autre en direction radiale que les meules de réglage (3) pénètrent dans les espaces intermédiaires axiaux (24) entre les meules de rectification (5) et inversement;
f) les meules de réglage (3) et les meules de rectification (5) présentent des diamètres croissants par paliers dans la direction de parcours (22) de la pièce (1) en correspondance avec la progression de la rectification, et la règle de support (7) est adaptée pareillement avec sa face d'appui (8) au diamètre de la pièce (1) qui décroît dans sa direction longitudinale.

18. Procédé de rectification cylindrique sans centre selon la revendication 17, **caractérisé en ce que** la direction de déplacement de la périphérie de la meule de rectification à l'endroit de son contact avec la pièce (1) est orientée en direction du plan de référence (14).
